# FASCICULE DE BREVET EUROPEEN

(11) **EP 0 170 154 B1**
(45) Date de publication et mention de la délivrance du brevet: **20.09.1989**
(21) Numéro de dépôt: 85108872.4
(22) Date de dépôt: 16.07.1985
(51) Int. Cl.: H01Q 25/00, H01Q 5/00, H01Q 15/22

(54) **Antenne bi-fréquence à même couverture de zone à polarisation croisée pour satellites de télécommunications**
Kreuz-polarisierte Doppelfrequenzantenne mit gleicher Strahlungsbreite für Fernmeldesatelliten
Cross-polarized dual-frequency antenna with the same area coverage for telecommunication satellites

(30) Priorité: 17.07.1984 FR 8411293
(43) Date de publication de la demande: 05.02.1986
(73) Titulaire: ALCATEL ESPACE, F-92407 Courbevoie Cédex (FR)
(72) Inventeur: Duret, Gilles, F-31270 Cugnaux (FR); Renaud, Daniel, F-31270 Gugnaux (FR); Diez, Hubert, F-31490 Leguevin (FR)
(74) Mandataire: Weinmiller, Jürgen

(56) Documents cités:
- FR-A- 1 177 180
- FR-A- 1 221 812
- FR-A- 2 304 192
- GB-A- 1 457 907
- US-A- 2 991 473
- US-A- 3 096 519
- US-A- 3 483 563
- ELECTRONICS, 3 mai 1963, pages 24,25, Rixon Electronics, Inc., McGraw-Hill, New York, US; "Marines to get 3-D radar"

## Description

La présente invention concerne une antenne bi-fréquence à même couverture de zone à polarisation croisée pour satellites de télécommunications, permettant des couvertures de zones identiques à la surface du globe terrestre pour deux ondes électromagnétiques polarisées orthogonalement l'une à l'autre.

Pour obtenir des couvertures de zones identiques à la surface du globe terrestre par deux ondes rayonnées de fréquences différentes il est connu d'utiliser une antenne formée par un réflecteur en forme de paraboloïde situé en regard d'une source primaire d'ondes électromagnétiques placée au foyer du réflecteur, la source primaire ayant par exemple la forme d'un cornet placé à l'extrémité d'un guide d'onde électromagnétique.

Comme dans ce mode de réalisation le diagramme de rayonnement de la source primaire a une ouverture qui varie en fonction de la fréquence de l'onde électromagnétique rayonnée, le rendement de l'antenne n'est pas le même pour l'une et l'autre des ondes réfléchies par le réflecteur et pour obtenir à la surface du globe terrestre des signaux de même énergie, la source primaire doit être adaptée pour compenser la perte d'énergie subie par l'une des ondes relativement à l'autre, cette compensation impliquant un surdimensionnement des dispositifs d'alimentation d'émetteur du satellite.

D'autre part, les antennes connues formées par un seul réflecteur ne permettent pas de conserver après réflection une parfaite orthogonalité des champs électriques de chacun de leur plan de polarisation de sorte que l'isolement entre les voies de transmission formées par les ondes de fréquences différentes ne peut être assuré de façon totalement efficace.

Le but de l'invention est de remédier à ces inconvénients. Le brevet US-A-2 991 473 décrit un système d'antenne de balayage pour des ondes polarisées horizontalement et verticalement, dans lequel un réflecteur, permettant de focaliser des ondes, peut être construit en utilisant deux ensembles de conducteurs parallèles entre eux ; le premier ensemble étant perpendiculaire au vecteur électrique de l'onde émanant d'un premier élément rayonnant et le second étant perpendiculaire au vecteur de l'onde émanant d'un second élément rayonnant, ces deux ensembles étant perpendiculaires entre eux ; chacun de ces deux ensembles réfléchissant l'onde dont le vecteur magnétique est perpendiculaire à la direction des conducteurs qui la compose.

Par contre, l'invention a pour objet, une antenne bi-fréquence à même couverture de zone à polarisation croisée pour satellites de télécommunications du type comprenant un réflecteur de forme parabolique qui comporte deux réseaux de fils conducteurs de directions orthogonales, et une source primaire d'ondes électromagnétiques placée au foyer de ce réflecteur, ces deux réseaux, disposés sur la face concave du réflecteur, étant constitués de fils situés à l'intersection de plans, parallèles entre eux et parallèles à l'axe principal du réflecteur, avec ladite face concave, caractérisée en ce que les bords de chaque réseau délimitent respectivement une première et une deuxième surfaces elliptiques dont les centres sont confondus et dont les dimensions sont déterminées pour obtenir la même couverture de zone pour les deux fréquences, et en ce que le deuxième réseau est disposé à l'intérieur de la zone formée par le premier réseau.

D'autres caractéristiques et avantages de l'invention apparaîtront également à l'aide de la description qui va suivre faite au regard des dessins annexés donnés uniquement à titre d'exemple et dans lesquels :
la figure 1 est une vue en perspective d'une antenne munie d'un réflecteur parabolique polarisée selon l'invention ;
la figure 2 est une vue de face du réflecteur selon l'invention.

L'antenne parabolique représentée à la figure 1 comprend un réflecteur parabolique 1 de sommet S et une source primaire 2. La source primaire 2 est constituée par exemple, au moyen d'un cornet à section rectangulaire, et est montée au foyer du réflecteur à l'aide de bras supports 3, 4 et 5 prenant appui sur le bord 6 délimitant les surfaces concave et convexe du réflecteur. Le réflecteur 1 comporte une structure parabolique rigide en matière synthétique, en fibre de kevlar par exemple, ou tout autre matériau diélectrique équivalent. Une première grille 7 de polarisation, conductrice de l'électricité est disposée directement sur la face concave parabolique du réflecteur directement en regard de la source primaire 2 et une deuxième grille 8 de polarisation, orthogonale à la première grille 7 est située dans la partie centrale du réflecteur. La première grille 7 est constituée par un réseau de fils conducteurs s'étendant sur toute la surface du réflecteur en regard de la source primaire à l'intersection de plans parallèles entre eux et à la direction de l'axe AA' principal du paraboloïde, l'axe AA' passant sur la figure 1 par le sommet S et le foyer F du paraboloïde. La deuxième grille 8 est constituée également par un réseau de conducteurs situés également à l'intersection de plans parallèles entre eux ainsi qu'à la direction de l'axe AA' et orthogonaux aux plans précédents définissant le premier réseau de conducteurs de la première grille 7. Le réflecteur est orienté par rapport à la source primaire 2 de façon que les fils parallèles des grilles 7 et 8 soient également parallèles respectivement aux deux champs électriques des deux ondes électromagnétiques polarisées orthogonalement l'une par rapport à l'autre pour permettre la réflection de chacune des ondes par une seule des deux grilles. La réalisation des conducteurs formant les grilles 7 et 8 peut être obtenue à l'aide de fils métalliques noyés dans un tissu diélectrique ou par gravure globale à l'aide d'un masque au contact avec la surface du réflecteur, ou par gravure locale en forme au laser, ou encore par gravure sur la surface plane développée du réflecteur selon par exemple le procédé décrit dans la demande de brevet français 2 302 603.

Le réflecteur selon l'invention qui vient d'être décrit a pour avantage qu'il permet la réflection de deux ondes électromagnétiques de fréquences différentes polarisées orthogonalement l'une par rapport à l'autre en assurant une même couverture géographique à la surface du globe terrestre. La partie centrale du réflecteur formé par l'espace commun aux deux grilles orthogonales 7 et 8 réfléchit les deux ondes polarisées orthogonalement alors que la partie périphérique extérieure à la grille centrale 8 ne réfléchit que l'onde polarisée de fréquence basse. La même couverture de zone s'obtient en déterminant la surface et la géométrie de la grille centrale pour obtenir la même couverture de zone pour l'onde- de fréquence haute et son mode d'obtention est explicité ci-après en se référant à la représentation en vue de face du réflecteur de la figure 2.

Sur la figure 2 le réflecteur 1 recouvre une surface elliptique de grand axe DX₁ et de petit axe DY₁ de rapport d'ellipticité voisin de celui de la couverture désirée, la grille 8 disposée dans la partie centrale, recouvre également une zone elliptique de grand axe Dx₂ et de petit axe Dy₂. Les centres des ellipses délimitant les surfaces des grilles 7 et 8 sont confondus. L'onde sphérique de fréquence basse issue de la source primaire 2 est transformée en une onde plane par toute la surface du réflecteur 1. Le diagramme secondaire obtenu a dans ces conditions une largeur à trois décibels qui vaut dans les plans principaux et où θx₁ et θ_{Y1} désignent les angles d'ouverture du faisceau dans les plans principaux correspondants.

K₁₁ est un coefficient de pondération pour une coupe orthogonale au champ électrique

K₁₂ est un coefficient de pondération pour une coupe parallèle au champ électrique et λ₁ la longueur d'onde de l'onde de fréquence basse.

L'onde sphérique de fréquence haute est également transformée par la grille 8 intérieure au réflecteur en une onde plane dont le diagramme de rayonnement a une largeur à 3 dB qui vaut dans les plans principaux où ex₂ et ey₂ désignent les angles d'ouverture du faisceau dans les plans principaux correspondants.

K₂₁ est un coefficient de pondération pour une coupe orthogonale au champ électrique

K₂₂ est un coefficient de pondération pour une coupe parallèle au champ électrique

X₂ est la longueur d'onde de l'onde de fréquence la plus haute. La même couverture de zone pour les deux ondes de longueur d'onde λ₁ et X₂ est réalisée lorsque et soit et

Lorsque ces conditions sont réalisées l'ouverture du faisceau pour la fréquence haute est très voisine de l'ouverture obtenue pour la fréquence basse et les couvertures de zones sont assurées avec un même gain pour les deux fréquences.

L'invention n'est pas limitée à l'exemple de réalisation du réflecteur double qui vient d'être décrit. Il va de soi que d'autres modes de réalisation sont également possibles en fonction notamment des sources primaires utilisées pour réaliser l'antenne ; on concevra notamment que des formes elliptiques du réflecteur et de la grille intérieure pourront être réduites à des cercles pour certains types de sources primaires utilisés pour réaliser l'antenne.

De plus, dans certains modes particuliers d'applications, les centres des ellipses délimitant les surfaces des grilles 7 et 8 ne seront pas nécessairement confondus avec le sommet S du réflecteur. Ce pourra être le cas notamment lorsque l'antenne est formée par un réflecteur de type « offset _{"}.

## Revendications

1. Antenne bi-fréquence à même couverture de zone à polarisation croisée pour satellites de télécommunications du type comprenant un réflecteur (1) de forme parabolique qui comporte deux réseaux (7, 8) de fils conducteurs de directions orthogonales, et une source primaire (2) d'ondes électromagnétiques placée au foyer de ce réflecteur, ces deux réseaux (7, 8) disposés sur la face concave du réflecteur, étant constitués de fils situés à l'intersection de plans, parallèles entre eux et parallèles à l'axe principal (A-A') du réflecteur (1), avec ladite face concave, caractérisée en ce que les bords de chaque réseau délimitent respectivement une première et une deuxième surfaces elliptiques (DX1, DY1 ; DX2, DY2) dont les centres sont confondus (S) et dont les dimensions sont déterminées pour obtenir la même couverture de zone pour les deux fréquences, et en ce que le deuxième réseau (8) est disposé à l'intérieur de la zone formée par le premier réseau (7).

2. Antenne selon la revendication 1, caractérisée en ce que le réflecteur (1) est constitué par un tissu diélectrique dans lequel sont noyés les fils conducteurs formant le premier réseau (7) et deuxième réseau (8).

3. Antenne selon l'une quelconque des revendications 1 et 2, caractérisée en ce que les fils conducteurs de chacun des réseaux (7, 8) sont gravés à la surface du réflecteur (1).

4. Antenne selon l'une quelconque des revendications 1 et 2, caractérisée en ce que les fils conducteurs de chacun des réseaux (7, 8) sont gravés à la surface du réflecteur (1) par un procédé de gravure plane surdéveloppée.

5. Antenne selon l'une quelconque des revendications 1 à 4, caractérisée en ce que la source primaire (2) d'ondes électromagnétiques est constituée par un cornet à section rectangulaire maintenu au foyer du réflecteur au moyen de bras support (3, 4, 5) prenant appui sur le bord (6) du réflecteur (1).

6. Antenne selon l'une quelconque des revendications 1 à 5, caractérisée en ce que le réflecteur (1) est orienté par rapport à la source primaire (2) de façon que les fils conducteurs parallèles du premier réseau (7) et du deuxième réseau (8) soient également parallèles respectivement aux deux champs électriques perpendiculaires des deux ondes électromagnétiques rayonnées par la source primaire (2).

7. Antenne selon l'une quelconque des revendications 1 à 6, caractérisée en ce que les deux surfaces elliptiques délimitant les deux réseaux (7, 8) ont leur centre de symétrie (S) confondu avec le point intersection de la face concave du réflecteur (1) et son axe principal (A-A').

## Claims

1. A cross-polarization dual-frequency antenna with the same area of coverage, for telecommunication satellites of the type comprising a reflector (1) of paraboloid shape, which comprises two conducting wire networks (7, 8) extending in orthogonal directions, and a primary source .(2) of electromagnetic waves placed in the focus of this reflector, said two networks (7, 8), disposed on the concave face of the reflector, being constituted of wires placed at the intersection of planes that are parallel with one another and with the main axis (A-A') of the reflector (1), with said concave plane, characterized in that the edges of each network delimit respectively a first and a second elliptical surface (DX1, DY1 ; DX2, DY2), whose centres are confounded (S) and whose dimensions are sized to obtain the same area coverage for both frequencies, and that the second network (8) is disposed within the zone formed by the first network (7).

2. An antenna according to claim 1, characterized in that the reflector (1) is constituted by a dielectrical tissue within which the conducting wires forming the first (7) and the second network (8) are embedded.

3. An antenna according to any one of claims 1 and 2, characterized in that the conducting wires of each of the networks are engraved in the surface of the reflector (1).

4. An antenna according to any one of claims 1 and 2, characterized in that the conducting wires of each of the networks (7, 8) are engraved in the surface of the reflector (1) by means of an over-developped plane engraving method.

5. An antenna according to any one of the claims 1 to 4, characterized in that the primary electromagnetic wave source (2) is constituted by a rectangular section horn held at the focus of the reflector by means of a support arm (3, 4, 5) supported by the edge (6) of the reflector (1).

6. An antenna according to any one of claims 1 to 5, characterized in that the reflector (1) is so oriented relative to the primary source (2) that the parallel conducting wires of the first network (7) and of the second network (8) are also parallel respectively to the two perpendicular electric fields of the two electromagnetic waves radiated by the primary source (2).

7. An antenna according to any one of claims 1 to 6, characterized in that the two elliptical surfaces delimiting the areas of the networks (7, 8) have their centres of symmetry (S) confounded with twe intersection point of the concave face of the reflector (1) and its main axis (A-A').

## Patentansprüche

1. Kreuzpolarisierte Doppelfrequenzantenne für Fernmeldesatelliten mit gleichem Bedeckungsgebiet, mit einem parabolischen Reflektor (1), der zwei Netze (7, 8) aus leitenden Drähten in orthogonaler Orientierung aufweist, und mit einer Primärquelle (2) für elektromagnetische Wellen im Brennpunkt des Reflektors, wobei die beiden auf der konkaven Fläche des Reflektors angeordneten Netze (7, 8) aus Drähten bestehen, die in der Schnittlinie von parallel zueinander und zur Hauptachse (A-A') des Reflektors (1) verlaufenden Ebenen mit der konkaven Fläche liegen, dadurch gekennzeichnet, daß die Ränder jedes Netzes jeweils eine erste und eine zweite elliptische Oberfläche (DX1, DY1 ; DX2, DY2) begrenzen, deren Mittelpunkte zusammenfallen (S) und deren Abmessungen so bestimmt sind, daß das gleiche Bedeckungsgebiet für die beiden Frequenzen erhalten wird, und daß das zweite Netz (8) im Inneren der durch das erste Netz (7) gebildeten Zone liegt.

2. Antenne nach Anspruch 1, dadurch gekennzeichnet, daß der Reflektor (1) aus einem dielektrischen Gewebe besteht, in welches die das erste (7) und zweite Netz (8) bildenden leitenden Drähte eingebettet sind.

3. Antenne nach einem beliebigen der Ansprüche 1 und 2, dadurch gekennzeichnet, daß die leitenden Drähte jedes Netzes (7, 8) in die Oberfläche des Reflektors (1) eingraviert sind.

4. Antenne nach einem der Ansprüche 1 und 2, dadurch gekennzeichnet, daß die leitenden Drähte jedes Netzes (7, 8) in die Oberfläche des Reflektors (1) durch ein Flachätzverfahren mit Überentwickiung eingraviert sind.

5. Antenne. nach einem beliebigen der Ansprüche 1 bis 4, dadurch gekennzeichnet, daß die Primärquelle (2) für die elektromagnetischen Wellen aus einem Horn mit Rechteckquerschnitt besteht, das im Brennpunkt des Reflektors durch Stützarme (3, 4, 5) gehalten wird, die sich auf dem Rand (6) des Reflektors (1) abstützen.

6. Antenne nach einem beliebigen der Ansprüche 1 bis 5, dadurch gekennzeichnet, daß der Reflektor (1) relativ zur Primärquelle (2) so ausgerichtet ist, daß die parallelen Leiterdrähte des ersten Netzes (7) und des zweiten Netzes (8) ebenfalls parallel jeweils zu den beiden senkrechten elektrischen Feldern der beiden von der Primärquelle (2) ausgestrahlten elektromagnetischen Wellen verlaufen.

7. Antenne nach einem beliebigen der Ansprüche 1 bis 6, dadurch gekennzeichnet, daß die beiden elliptischen Oberflächen, welche die beiden Netze (7, 8) begrenzen, ihr Symmetriezentrum (S) im Schnittpunkt der konkaven Fläche des Reflektors (1) mit ihrer Hauptachse (A-A') haben.
